# FASCICULE DE BREVET EUROPEEN

(11) **EP 1 875 454 B1**
(45) Date de publication et mention de la délivrance du brevet: **11.06.2014**
(21) Numéro de dépôt: 05737928.1
(22) Date de dépôt: 27.04.2005
(51) Int. Cl.: G09G 3/18

(54) **CIRCUIT ET PROCEDE DE COMMANDE D'AFFICHAGE A SEGMENT A CRISTAUX LIQUIDES**
TREIBER UND DESSEN VERFAHREN ZUR STEUERUNG EINER SEGMENT-FLÜSSIGKRISTALLANZEIGEVORRICHTUNG
CIRCUIT AND METHOD FOR CONTROLLING A LIQUID CRYSTAL SEGMENT DISPLAY

(43) Date de publication de la demande: 09.01.2008
(73) Titulaire: Semtech Corporation, Camarillo, CA 93012 (US)
(72) Inventeur: CHEVROULET, Michel, CH-2000 Neuchâtel (CH); GUYE, Grégoire, CH-2054 Chézard (CH)
(74) Mandataire: P&TS SA (AG, Ltd.)
(86) Numéro de dépôt international: PCT/EP2005/051906
(87) Numéro de publication internationale: WO 2006/114132

(56) Documents cités:
- US-A1- 2003 080 929
- PATENT ABSTRACTS OF JAPAN vol. 1996, no. 02, 29 février 1996 (1996-02-29) & JP 07 253765 A (HITACHI LTD), 3 octobre 1995 (1995-10-03)
- WILLIAMS M: "PRACTICAL 5-LEVEL LCD MULTIPLEXING" 16 septembre 1980 (1980-09-16), WESCON CONFERENCE RECORD, PAGE(S) 28-401 , XP000676220 page 4; figure 6

## Description

### Domaine technique

La présente invention concerne un procédé de commande d'affichage à segment à cristaux liquides, dans lequel dessignaux de tension alternatifssont appliqués auxdits segments de manière à contrôler leur opacité.

### Etat de la technique

La figure 1 illustre un circuit pour commander un segment d'affichage à cristaux liquides. Le segment 1 comporte une électrode supérieure transparente 11 et une électrode inférieure, ou backplane, 12, ainsi qu'un matériau à cristaux liquides 10 disposé entre lesdeux électrodes Lescristaux changent d'orientation et modifient la polarisation lumineuse lorsqu'une tension électrique est appliquée entre les électrodes 11 et 12. Un filtre polarisant non représenté, disposé à la surface du segment, révèle l'état de polarisation actuel du segment.

Sur la figure 1A, l'interrupteur 3 est ouvert et la tenson du générateur 2 n'est pas appliquée aux électrodes 11, 12. Le segment est alors transparent. En fermant l'interrupteur 3 sur la figure 1B, le matériau 10 change de polarisation et le segment devient opaque.

Les matériaux à cristaux liquides peuvent être endommagés par des champs électriques constants, en sorte que le voltage appliqué entre les électrodes des segments est de préférence un voltage alternatif, sans composante continue.

Les segments de cristaux liquides peuvent être disposés les uns à côté des autresde manière à former différentes combinaisonsde chiffres ou de lettres en sélectionnant judicieusement le nombre de segments opaques respectivement transparents.

Lessegmentsà cristaux liquidessont souvent commandés en mode direct. Dans ce cas, il est fréquent d'employer une seule électrode arrière (« backplane ») pour plusieurs ou pour tous les segments, et des électrodesavant distinctes pour chaque segment. Un signal carré d'amplitude Vdd est injecté sur l'électrode arrière commune, et le même signal non déphasé est appliqué sur lesélectrodes avant dessegments transparents, ou avec un déphasage de 180° sur les électrodes avant des segments opaques. La tension résultante entre les électrodes est donc Vdd ou 0V. Ce procédé de commande requière cependant un signal ou une broche de commande pour chaque segment, plus une broche pour l'électrode arrière. Il est donc impossible de commander des afficheurs à segment moyennement complexes directement avec lesbrochesde sortie d'un microprocesseur ordinaire.

Afin d'augmenter le nombre de segments pouvant être commandé à l'aide d'un nombre de brochesdonné, il a déjà été suggéré dans l'art antérieur de multiplexer temporellement les signaux de commande appliquésaux segments. Dans l'exemple de la figure 2, le nombre d'électrodes arrières (de backplanes) a été augmenté et est passé danscet exemple non limitatif à deux 120, 121. Dans ce cas, les signaux b1, b2 appliquésaux électrodesarrièresdoivent avoir un état inactif lorsque le signal e1 respectivement e2 appliqué sur les électrodes avant ne leur est pas destiné.

La figure 3A illustre un exemple de signal carré e2 appliqué à l'électrode avant 110, tandisque le signal carré e1 illustré sur la figure 3B est appliqué à l'autre électrode avant 111. Le signal b1, illustré sur la figure 3C, est appliqué à l'électrode arrière 120 tandisque le signal b2 de la figure 3D est appliqué à l'autre électrode arrière 121.

Le segment s1 est commandé par la tension entre l'électrode avant 110 et l'électrode arrière 120. Le segment s2 est commandé par la tension entre l'électrode avant 110 et l'électrode arrière 121. Le segment s3 est commandé par la tension entre l'électrode avant 111 et l'électrode arrière 120. Enfin, le segment s4 est commandé par la tension entre l'électrode avant 111 et l'électrode arrière 121.

Comme on le voit par exemple sur les figures 3C et 3D, chaque cycle C1, C2 comprend une première phase i2 au cours de laquelle l'électrode arrière b2 est inactive, c'est-à-dire alimentée avec une tension intermédiaire, tandis qu'un signal actif carré est appliqué sur l'électrode arrière b1. Au cours de la deuxième phase i1, c'est l'électrode b1 qui est inactive tandis que l'électrode b2 est commandée avec un signal actif.

L'état d'opacité des électrodes est déterminé presque exclusivement par la valeur appliquée sur l'électrode avant correspondante pendant les phases i1 ou i2 ou l'électrode arrière correspondante est active. La figure 4A montre un exemple de signal permettant de commander l'état inactif (transparent) d'un segment au moyen des signaux e respectivement b sur les électrodes avant respectivement arrière. La figure 4B montre un exemple de signal permettant de commander l'état actif (opaque) d'un segment au moyen des signaux e respectivement b sur les électrodes avant respectivement arrière. Sur les exemples des figures 4A et 4B, la deuxième phase i du cycle c est inactive ; le signal e pendant cette phase est destiné à des segments liés à d'autres électrodes arrières.

Le document US2003/080929 décrit un circuit qui permet de modifier l'amplitude et la durée des impulsions de commandes appliquées à un affichage LCD afin de corriger le contraste.

Comme on le voit sur la dernière ligne de la figure 4A, la tension moyenne pendant un cycle appliquée à un segment inactif n'est pas nulle. De la même manière, la tension moyenne pendant un cycle appliquée à un segment actif est inférieure à Vdd, comme on le voit sur la dernière ligne de la figure 4B. Le contraste obtenu au moyen d'une commande d'affichage multiplexée est donc inférieur au contraste obtenu par une commande directe.

Des calculs mathématiques simples permettent de montrer que la tension moyenne (RMS) appliquée sur un segment actif (opaque) est égale à 0.791Vdd, tandis que la tension rms appliquée sur un segment transparent est égale à 0.354Vdd, Vdd étant égale à l'amplitude maximale des signaux e1, e2, b1 ou b2. Dans la suite du texte, Vdd est appelé « tension d'alimentation ».

S la tension d'alimentation Vdd baisse, la tension moyenne (on rms) appliquée pendant un cycle à un segment actif peut se trouver en dessous du seuil de commutation positif (on threshold) du matériau à cristaux liquides. Dans ce cas, un segment reste transparent au lieu d'être opaque, ou le contraste est sérieusement réduit.

Inversement, si Vdd est trop élevé, la tension moyenne (off rms) appliquée pendant un cycle à un segment inactif peut se trouver au-dessus du seuil de commutation positif (off threshold) du matériau à cristaux liquides Dans ce cas, un segment est opaque au lieu de rester transparent, ou le contraste est sérieusement réduit. La situation est illustrée sur la figure 5.

Les procédés d'affichage à segment à cristaux liquides, notamment en casd'affichage multiplexé, ont donc l'inconvénient d'être sensibles aux variationsde la tension d'alimentation Vdd. L'affichage risque donc d'être erroné, ou en tout cas de manquer de contraste, en cas d'alimentation par une batterie ou autre source fournissant une tension d'alimentation trop élevée ou trop basse.

Des circuits de régulation de la tension de commande des segments d'affichage LCD ont été proposés dans l'art antérieur afin de réguler la tension d'alimentation maximale appliquée. De tels régulateurs sont cependant complexes; l'obtention d'une tension variable en continu est difficile à intégrer dansun circuit numérique. Par ailleurs, les régulateurs courants permettent uniquement de réduire la tension d'alimentation lorsqu'elle est plusélevée, maispasde l'augmenter lorsqu'elle baisse ; ces àrcuitssont donc uniquement adaptés lorsqu'urne tenson d'alimentation largement supérieure à la tension requise par les segments LCDsest disponible.

### Bref résumé de l'invention

Un but de la présente invention est notamment de résoudre ce problème, et de proposer un dispositif et un procédé d'affichage à segments exempt des limitations de l'art antérieur.

Un autre but est de proposer un dispositif et un procédé permettant de commander un circuit d'affichage LCD à segments directement avec des signaux numériques, avec des niveaux de tension variables, sans nécessiter de régulateur de tension.

Selon l'invention, ce but est notamment atteint au moyen d'un circuit et d'un procédé de commande d'affichage à segment à cristaux liquides, selon les revendications indépendantes correspondantes, dans lesquels la forme des signaux de commande des segments est adaptée en fonction de la tension d'alimentation, de manière à compenser au moins partiellement les variations d'opacité provoquées par les variations de la tension d'alimentation.

Ce procédé a l'avantage de compenser les problèmes de variation d'opacité (manque de contraste, ou même affichage erroné) qui se produisent lorsque Vdd varie, en adaptant la forme des signaux appliqués aux électrodes. La forme des signaux Vdd appliqués est de préférence adaptée de manière à compenser, au moins partiellement, les variations de tension moyenne rms provoquées par les variations de la tension Vdd.

Ce procédé a l'avantage de compenser les variations de tension moyenne rms sur un cycle en modifiant le rapport de cycle des signaux, mais sans réguler les niveaux de seuils des signaux logiques binaires ou ternaires appliqués.

Dans une variante préférentielle, la forme des signaux appliquée est modifiée uniquement lorsque la variation de Vdd dépasse un seuil prédéterminé. Dans une autre variante, plus complexe à mettre en oeuvre, la forme des signaux appliqués varie de manière constante en fonction des variations de Vdd.

Dans une variante préférentielle, lorsque la tension d'alimentation Vdd chute en dessous d'un seuil, la forme du signal est modifiée, par exemple en ajoutant des impulsions, de manière à augmenter la tension moyenne appliquée pendant un cycle à un segment pour le rendre opaque, et/ou pour le rendre transparent.

Alternativement, ou en addition, lorsque la tension d'alimentation Vdd dépasse un seuil, la forme du signal est augmentée, par exemple en ajoutant desimpulsions, de manière à réduire la tension moyenne appliquée pendant un cycle à un segment pour le rendre opaque, et/ou pour le rendre transparent.

### Brève description des dessins

Desexemplesde mise en oeuvre de l'invention sont indiquésdans la description illustrée par les figures annexées dans lesquelles :
La figure 1, déjà commentée, illustre un schéma de circuit de commande de segment d'affichage à cristal liquide.
La figure 2, déjà commentée, illustre schématiquement un affichage à 4 segments pouvant être commandé de manière multiplexée.
La figure 3, déjà commentée, illustre les signaux de commande appliqués à l'affichage de la figure 2.
La figure 4, déjà commentée, illustre les tensions résultantes sur deux segmentsde l'affichage de la figure 2.
La figure 5, déjà commentée, illustre de manière schématique les relationsentre les niveaux rms appliqués sur les segments d'affichage et les seuils de commutation du matériau à cristaux liquides.
La figure 6 illustre desexemplesde signaux de commande pouvant être appliqués sur les segments d'un affichage à cristaux liquide selon l'invention, ainsi que les tensions résultantes sur les segments.
La figure 7A illustre un exemple de circuit permettant de générer les signaux de commande de la figure 6 à partir d'un microprocesseur comportant au moins certaines sorties pouvant être mises en haute impédance.
La figure 7B est une table indiquant les valeurs des signaux b1 et b2 appliqués sur les électrodes arrières pour différentes valeurs des signaux u, v à la sortie du microprocesseur de la figure 7A.
La figure 8A illustre un deuxième exemple de circuit permettant de générer les signaux de commande de la figure 6 à partir d'un microprocesseur.
La figure 8B est une table indiquant les valeurs des signaux b1 et b2 appliqués sur les électrodes arrières pour différentes valeurs des signaux u, v à la sortie du microprocesseur de la figure 7A.

### Exemple(s) de mode de réalisation de l'invention

En référence à la figure 6, nous allons maintenant décrire des signaux de commande de segments d'affichage à cristaux liquide selon un mode de réalisation de l'invention. La première colonne, à gauche, illustre les signaux appliqués lorsque la tension d'alimentation Vdd est normale, c'est-à-dire lorsque cette tenson se trouve entre deux seuils déterminés. Dans l'exemple illustré, les segments sont commandés dans ce cas au moyen de signaux multiplexés comme dans le cas des figures 3 et 4 discutés cidessus.

La colonne du milieu illustre les signaux modifiésqui sont appliqués lorsque la tension d'alimentation Vdd dépasse un premier seuil déterminé. Les modifications apportées à la forme des signaux permettent de compenser au moins partiellement l'augmentation de la tension moyenne appliquée au matériau à cristaux liquides provoquée par l'augmentation de Vdd.

La colonne de droite illustre les signaux modifiésqui sont appliqués lorsque la tension d'alimentation Vdd est en dessous d'un second seuil déterminé. Dansce cas, les signaux appliqués sont modifiésde manière à augmenter la tension moyenne appliquée pour une tension donnée.

La première ligne illustre un exemple de signal e1 appliqué sur une électrode avant 110, correspondant dans ce cas à deux segments s1 et s2. Dans cet exemple, le segment s1 est actif (opaque) tandis que le segment s2 est transparent. s1 correspond à l'électrode arrière b1 tandis que s2 est commandé par le signal sur l'électrode arrière b2, de manière conforme à la figure 2. s1 est commandé pendant la première phase du cycle (b1 actif) tandisque s2 est commandé durant la deuxième partie du cycle (b2 actif).

La cinquième ligne illustre la tension résultante e1-b1 aux bornes du segment actif s1. Comme expliqué ci-dessus, la tension moyenne rms appliquée pendant la durée du cycle est égale à 0,791 Vdd. Si la tension Vdd est trop élevée, cette tension moyenne risque d'être trop importante et le matériau à cristaux liquide pourrait être détruit. En revanche, si Vdd descend en dessousd'un seuil déterminé, la tension moyenne appliquée sur le segment risque de passer en dessousdu seuil on threshold nécessaire pour assurer une commutation propre du segment et un contraste suffisant.

La sixième ligne illustre la tension résultante e1-b2 aux bornesdu segment inactif (transparent) s2. Comme expliqué ci-dessus, la tension moyenne rms appliquée pendant la durée du cycle est égale à 0,354Vdd. Si la tension Vdd est trop élevée, cette tension moyenne risque de dépasser le seuil OFF threshold en sorte que la transparence du segment n'est plus garantie. En revanche, si Vdd descend en-dessousd'un seuil déterminé, le contraste risque d'être inhabituellement élevé.

La deuxième colonne de la figure 6 illustre desexemplesde signaux qui peuvent être appliqués sur les électrodes e1, e2, b1 et b2 lorsque la tension d'alimentation Vdd dépasse un seuil déterminé. Dans ce cas, les signaux sont modifiésde manière à abaisser la tension moyenne rms au moinsaux bornes des segments inactifs ainsi que, de préférence, également aux bornes des segments actifs Comme on le voit sur les figures les modifications apportées consistent à ajouter des impulsions supplémentaires sur les signaux e1, e2, b1 et b2 de manière à réduire le rapport de cycle de la tension résultante entre les bornes des segments. Plus précisément, les impulsions garantissent que le signal résultant aux bornes des segments actifs (s1) et inactif (s2) soit nul pendant la durée de quatre impulsions supplémentaires à chaque cycle. La tension moyenne entre les bornesdu segment actif s1 est alors de 0,633Vdd tandisque la tension moyenne aux bornesdu segment inactif s2 tombe à 0,283Vdd.

La troisème colonne de la figure 6 illustre desexemplesde signaux qui peuvent être appliqués sur les électrodes e1, e2, b1 et b2 lorsque la tension d'alimentation Vdd passe en dessous d'un seuil déterminé. Dans ce cas, les signaux sont modifiés de manière à augmenter la tension moyenne rmsau moinsaux bornes des segments actifs ainsi que, de préférence, également aux bornes des segments inactifs. Comme on le voit sur les figures, les modificationsapportées consistent à ajouter des impulsions supplémentaires sur les signaux e1, e2, b1 et b2 de manière à augmenter le rapport de cycle de la tension résultante entre les bornes des segments. Plus précisément, les impulsions garantissent que le signal résultant aux bornes des segments actifs (s1) et inactif (s2) soit égal, en valeur absolue, à Vdd pendant la durée de quatre impulsons supplémentaires à chaque cycle. La tension moyenne entre les bornesdu segment actif s1 est alors de 0,825Vdd tandisque la tension moyenne aux bornesdu segment inactif s2 passe à 0,477Vdd.

La deuxième ligne de la figure 6 illustre un exemple de signal e2 pouvant être appliqué sur l'électrode 111 pour commander le segment transparent s3 et le segment opaque s4. La tension résultante sur le matériau des segments s3 et s4 n'est pas représentée par souci de concision, maispeut être obtenue facilement en effectuant la soustraction e2-b1 respectivement e2-b2.

L'exemple illustré sur la figure correspond à un affichage à deux segments, commandés par des signaux multiplexésavec un rapport N=2 (deux électrodes arrières par segment). Le procédé de l'invention peut cependant être généralisé à des affichages comportant plus de deux segments, et à des rapports de multiplexage N supérieursà 2. Par ailleurs, il est aussi possible d'inverser le rôle des électrodes avant et arrière, et d'employer M électrodes avant par segment.

Les modifications apportées aux signaux de commande des électrodes avant et arrière sont illustrés à titre d'exemple uniquement. D'autres modifications de la forme, du rapport de cycle et/ou de la phase des signaux appliqués peuvent être imaginées pour modifier la tension résultante aux bornes des segments actifs et/ou inactifs lorsque la tension d'alimentation augmente et/ou diminue.

Dans l'exemple préférentiel ci-dessus, troisformesde signaux différents sont employées en fonction de la plage de valeur dans laquelle se trouve la tension d'alimentation Vdd. Il est cependant aussi possible de prévoir un nombre différent de plages de valeurs pour Vdd, et un nombre correspondant de formesde signaux appliqués. Par exemple, il est possible de modifier le nombre d'impulsions supplémentaires ajoutées aux signaux appliquéssur lesélectrodesen fonction desvariationsde la tension d'alimentation Vdd. Dansune autre variante, la largeur desimpulsions supplémentaires ajoutées pour élever ou abaisser la tension moyenne dépend de la valeur de la tension d'alimentation Vdd. Il est aussi possible de modifier la largeur de ces impulsions de manière analogique, proportionnellement à la variation de Vdd.

Dans ce cas, le rapport de cycle du signal résultant sur les segments est une fonction discrète ou continue de la tension d'alimentation.

La valeur de la tension d'alimentation Vdd peut être déterminée par comparaison avec une valeur de référence, lorsqu'une telle valeur est disponible. La valeur de référence peut par exemple être déterminée d'après les niveaux de seuil d'un ou plusieurs éléments à semi-conducteurs, tels que diodes ou transistors. Dans une variante, la valeur du ou des seuils à partir desquels la forme des signaux appliqués est modifiée dépend d'une valeur de consigne déterminée par l'utilisateur du dispositif, par exemple à l'aide d'un bouton ou d'un organe de réglage du contraste de l'affichage.

La forme des signaux appliqués peut dépendre en outre d'autres paramètres, par exemple de la température déterminée par une sonde de température, ou de luminosité ambiante déterminée par un capteur photovoltaïque. Ces paramètres supplémentaires peuvent par exemple influencer lesvaleursde seuil de tension d'alimentation au-delà desquels la forme des signaux d'alimentation est modifiée.

La figure 7A illustre un exemple de circuit permettant de générer des signaux de commande ternaires des électrodes arrières b1, b2 et avant e1, e2. Lessignaux b1, b2 sur les électrodes arrières doivent pouvoir prendre trois niveaux logiques, les tensions correspondant à chaque niveau pouvant varier avec la tension d'alimentation Vdd. Dans cet exemple, les signaux sont générésà l'aide d'un microprocesseur 5 comportant au moins deux bornesde sortie u et v pouvant prendre l'un desétats logiques 0, 1 ou HiZ (sortie à haute impédance). L'état logique 1 correspond à une tension sensiblement égale à la tension d'alimentation Vdd du microprocesseur 5. Un réseau d'impédances 50 montéesen diviseur de tension permet de convertir les niveaux à haute impédance en des niveaux intermédiaires dépendant des rapports entre les impédances, par exemple en des niveaux 0.5Vdd. La table de la figure 7B indique les tensions b1 et b2 obtenues pour différentes valeurs de u et v.

Les signaux e1 et e2 pour les électrodes avant sont purement binaires et peuvent être générées directement par des sorties numériques conventionnellesdu microprocesseur.

La figure 8 illustre un deuxième exemple de circuit permettant de générer des signaux de commande ternaires pour les électrodes arrières b1, b2 et des signaux binaires pour commander les élect rodes avant e1, e2. Danscet exemple, les signaux sont générésà l'aide d'un microprocesseur 5 dont lesbornesde sortie u, v, w peuvent prendre uniquement les états logiques 0 ou 1 (=Vdd), aucun niveau à haute impédance fiable n'étant disponible.

Dans ce cas, le réseau d'impédanoe 50' est plus complexe et les différentes combinaisons désirées de b1 et b2 sont généréesà partir de troissignaux binaires u, v, w. La table de lafigure 8B indique lesétats logiques b1 et b2 obtenues pour différentes valeurs de u, v et w.

Lessignaux à la sortie desélectrodesu, v, w, e1 et e2 dans les exemples des figures 7 et 8 peuvent être générés par un programme adéquat exécuté par le microprocesseur 5 pour générer des séquences binairessur les broches de sortie du microprocesseur 5.

Le microprocesseur décrit en référence aux figures 7 et 8 peut être remplacé par n'importe quel autre type de circuit logique discret ou intégré, par exemple un circuit ASIC, un FPGA, une mémoire ROM lue séquentiellement, etc. On constatera que le réseau d'impédance 50 ou 50' sert uniquement à générer des niveaux logiques intermédiaires, afin de commander les électrodes arrières avec dessignaux ternaires; il ne constitue cependant pas un régulateur et ne permet pas de corriger les valeurs de tension correspondant à chaque état logique.

Le procédé et le circuit décrit peuvent être généralisé à un affichage comprenant plusde quatre segments. Par exemple, un affichage à 32 segments (4 chiffres) peut être commandé au moyen de quatre signaux de commande des électrodes arrières et de 8 signaux d'électrode, le rapport de multiplexage étant de quatre dans cet exemple.

Le procédé et le dispositif décrits sont notamment avantageux car ils permettent de se passer d'un régulateur pour corriger la tension appliquée aux segments. L'invention n'exclut cependant pas l'usage d'un tel régulateur, par exemple en cas de variations très importantes de tension d'alimentation que l'on souhaite compenser de différentes manières.

## Revendications

1. Procédé de commande d'affichage à segment (1) à cristaux liquides, dans lequel des signaux de commande alternatifs (e1, e2, b1, b2) sont appliqués auxdits segments (1) de manière à contrôler leur opacité, le procédé comprenant les étapes suivantes:
déterminer la valeur de la tension d'alimentation (Vdd) par comparaison avec une valeur de référence,
adapter la forme de au moins certains desdits signaux en fonction de la valeur déterminée de la tension d'alimentation (Vdd), de manière à compenser au moins partiellement les variations de la tension moyenne rms appliquée sur lesdits segments provoquées par les variations de la tension d'alimentation,
**caractérisé en ce que** l'adaptation comprend l'étape suivante :
ajouter audit signal de commande alternatif des impulsions individuelles supplémentaires au cours d'un cycle de commande d'un segment (1) de manière à réduire le rapport de cycle du signal entre les bornes des segments lorsque ladite valeur déterminée de la tension d'alimentation dépasse un premier seuil.

2. Procédé selon la revendication précédente, comprenant, lorsque ladite valeur déterminée de la tension d'alimentation est en dessous d'un second seuil, ajouter audit signal de commande alternatif des impulsions individuelles supplémentaires au cours d'un cycle de commande d'un segment (1) de manière à augmenter le rapport de cycle de signal entre les bornes des segments.

3. Le procédé de la revendication précédente, dans lequel la valeur du dit ou d'au moins un desdits premier et second seuils est ajustée manuellement.

4. Le procédé de l'une des revendications précédentes, dans lequel la valeur du dit ou d'au moins un desdits premier et second seuil dépend de la température et/ou de la luminosité ambiante.

5. Le procédé de l'une des revendications précédentes, dans lequel la tension (s1, s2, s3, s4) appliquée à chacun desdits segments est déterminée par des dits signaux de commande alternatifs (e1, e2, b1, b2) appliqués à deux électrodes (110, 111 ; 120, 121),
et dans lequel la forme des signaux appliquée aux deux dites électrodes est modifiée en fonction de la tension d'alimentation (Vdd).

6. Le procédé de l'une des revendications précédentes, dans lequel une première tension (s1) est appliquée à un premier segment (1) entre une électrode avant (110) et une première électrode arrière (120), et une deuxième tension (s2) est appliquée à un deuxième segment (1) entre ladite électrode avant (110) et une deuxième électrode arrière (121).

7. Le procédé de la revendication précédente, dans lequel chaque cycle (c) de commande de chaque segment (1) comporte une première phase active, au cours de laquelle la tension (s1, s2, s3, s4) appliquée à l'électrode arrière (120, 121) oscille entre deux premières valeurs, et une deuxième phase (i) inactive, au cours de laquelle la tension appliquée à l'électrode arrière (120, 121) oscille entre deux valeurs moins élevées que lesdites premières valeurs,
l'état d'opacité dudit segment (1) dépendant principalement de la tension appliquée à l'électrode avant (110, 11) dudit segment (1) au cours de ladite première phase.

8. Le procédé de la revendication précédente, dans lequel la durée de ladite première phase est modifiée en fonction de ladite valeur déterminée de tension d'alimentation (Vdd).

9. Le procédé de l'une des revendications précédentes, dans lequel la forme desdits signaux (e1, e2, b1, b2) dépend de la température et/ou de la luminosité ambiante.

10. Circuit de commande d'affichage à segment (1) à cristaux liquides, comprenant un circuit logique (5, 5') apte à générer des signaux de commande alternatifs (e1, e2, b1, b2) pour commander l'opacité de segments d'affichage lorsque ces signaux sont appliqués à un tel affichage, avec des moyens pour adapter la forme desdits signaux en fonction de la tension d'alimentation (Vdd), comprenant des moyens de comparaison aptes à déterminer si la tension d'alimentation (Vdd) se trouve en dessus ou en dessous d'un ou plusieurs seuils, et des moyens pour adapter la forme desdits signaux en fonction des résultats de la comparaison, **caractérisé en ce que** les dits moyens pour adapter la forme desdits signaux comprennent un moyen d'adaptation apte à ajouter audit signal de commande alternatif des impulsions individuelles supplémentaires au cours d'un cycle de commande d'un segment (1) de manière à réduire le rapport de cycle du signal entre les bornes des segments lorsque ladite valeur déterminée de la tension d'alimentation dépasse un premier seuil.

11. Le circuit de la revendication 10 dans lequel le moyen d'adaptation comprend, lorsque ladite valeur déterminée de la tension d'alimentation est en dessous d'un second seuil, ajouter audit signal de commande alternatif des impulsions individuelles supplémentaires au cours d'un cycle de commande d'un segment (1) de manière à augmenter le rapport de cycle de signal entre les bornes des segments.

12. Le circuit d'une des revendications 10 ou 11, dans lequel ledit circuit logique est constitué par un élément programmable pour exécuter un programme afin de générer lesdits signaux.

13. Le circuit de la revendication précédente, dans lequel ledit circuit logique comporte un microprocesseur (5, 5') comportant des sorties logiques et au moins un réseau d'impédances (50) pour générer des signaux de niveaux intermédiaires à partir des signaux de sortie dudit microprocesseur.

## Patentansprüche

1. Verfahren zur Steuerung einer Anzeigevorrichtung mit Flüssigkristallsegment (1), worin alternierende Steuersignale (e1, e2, b1, b2) an die besagten Segmente (1) angelegt werden, um deren Opazität zu steuern, worin das Verfahren die folgenden Schritte umfasst:
Ermitteln des Wertes der Versorgungsspannung (Vdd) im Vergleich zu einem Referenzwert,
Anpassung der Form von mindestens einigen der besagten Signale in Abhängigkeit des ermittelten Wertes der Versorgungsspannung (Vdd), um zumindest teilweise die durch die Variationen der Versorgungsspannung verursachten Variationen der an die besagten Segmente (1) angelegten Durchschnittsspannung rms zu kompensieren,
**dadurch gekennzeichnet, dass** die Anpassung den folgenden Schritt umfasst:
an das alternierende Steuersignal zusätzliche individuelle Impulse während eines Steuerzyklus eines Segments (1) addieren, um das Zyklusverhältnis des Signals zwischen den Anschlussklemmen der Segmente zu reduzieren, wenn der besagte ermittelte Wert der Versorgungsspannung eine erste Schwelle überschreitet.

2. Verfahren gemäss dem vorhergehenden Anspruch, worin, wenn der ermittelte Wert der Versorgungsspannung unter einer zweiten Schwelle liegt, an das alternierende Steuersignal zusätzliche individuelle Impulse während eines Steuerzyklus eines Segments (1) addiert werden, um das Zyklusverhältnis des Signals zwischen den Anschlussklemmen der Segmente zu erhöhen.

3. Verfahren gemäss dem vorhergehenden Anspruch, worin der Wert der besagten oder der besagten mindestens einen der ersten und zweiten Schwellen von Hand angepasst wird.

4. Verfahren gemäss einem der vorhergehenden Ansprüche, worin der Wert der besagten oder der besagten mindestens einen der ersten und zweiten Schwellen von der Umgebungstemperatur und/oder - luminosität abhängt.

5. Verfahren gemäss einem der vorhergehenden Ansprüche, worin die an jedem der besagten Segmente angelegte Spannung (s1, s2, s3, s4) durch die besagten, an zwei Elektroden (110, 111; 120, 121) angelegten alternierenden Steuersignale (e1, e2, b1, b2) ermittelt wird,
und worin die Form der an den besagten zwei Elektroden angelegten Signale in Abhängigkeit der Versorgungsspannung (Vdd) geändert wird.

6. Verfahren gemäss einem der vorhergehenden Ansprüche, worin eine erste Spannung (s1) an einem ersten Segment (1) zwischen einer Vorderelektrode (110) und einer ersten Hinterelektrode (120) angelegt wird und eine zweite Spannung (s2) an einem zweiten Segment (1) zwischen der besagten Vorderelektrode (110) und einer zweiten Hinterelektrode (121) angelegt wird.

7. Verfahren gemäss dem vorhergehenden Anspruch, worin jeder Steuerzyklus (c) von jedem Segment (1) eine erste aktive Phase umfasst, während welcher die an der Rückelektrode (120, 121) angelegte Spannung (s1, s2, s3, s4) zwischen zwei Werten schwingt, und eine zweite, inaktive Phase (i) umfasst, während welcher die an der Rückelektrode (120, 121) angelegte Spannung zwischen zwei Werten, die niedriger als die besagten ersten Werten sind, schwingt,
worin der Opazitätszustand des besagten Segments (1) hauptsächlich von der an der Vorderelektrode (110, 111) des besagten Segments (1) während der ersten Phase angelegten Spannung abhängt.

8. Verfahren gemäss dem vorhergehenden Anspruch, worin die Dauer der besagten ersten Phase in Abhängigkeit des besagten ermittelten Werts der Versorgungsspannung (Vdd) geändert wird.

9. Verfahren gemäss einem der vorhergehenden Ansprüche, worin die Form der besagten Signale (e1, e2, b1, b2) von der Umgebungstemperatur und/oder -luminosität abhängt.

10. Schaltung zur Steuerung einer Anzeigevorrichtung mit Flüssigkristallsegment (1), mit einer Logikschaltung (5, 5'), welche alternierende Steuersignale (e1, e2, b1, b2) zu erzeugen vermag, um die Opazität der Anzeigesegmente zu steuern, wenn diese Signale an einer solchen Anzeigevorrichtung angelegt werden, mit Mitteln zur Anpassung der Form der besagten Signale in Abhängigkeit des ermittelten Wertes der Versorgungsspannung (Vdd), mit Vergleichsmitteln zur Ermittlung, ob die Versorgungsspannung (Vdd) über oder unter einer oder mehreren Schwellen liegt, und mit Mitteln zur Anpassung der Form der besagten Signale in Abhängigkeit der Resultate des Vergleichs, **dadurch gekennzeichnet, dass** die besagten Mittel zur Anpassung der Form der besagten Signale ein Anpassungsmittel umfassen, welches an das besagte alternierende Steuersignal zusätzliche individuelle Impulse während eines Steuerzyklus eines Segments (1) zu addieren vermag, um das Zyklusverhältnis des Signals zwischen den Anschlussklemmen der Segmente zu reduzieren, wenn der besagte ermittelte Wert der Versorgungsspannung eine erste Schwelle überschreitet.

11. Schaltung gemäss Anspruch 10, worin die Mittel zur Anpassung, wenn der ermittelte Wert der Versorgungsspannung unter einer zweiten Schwelle liegt, den Schritt umfassen, an das alternierende Steuersignal zusätzliche individuelle Impulse während eines Steuerzyklus eines Segments (1) zu addieren, um das Zyklusverhältnis des Signals zwischen den Anschlussklemmen der Segmente zu erhöhen.

12. Schaltung gemäss einem der Ansprüche 10 oder 11, worin die besagte Logikschaltung aus einem programmierbaren Element besteht, um ein Programm auszuführen, um die besagten Signale zu erzeugen.

13. Schaltung gemäss dem vorhergehenden Anspruch, worin die besagte Logikschaltung einen Mikroprozessor (5, 5') umfasst mit logischen Ausgängen und mindestens einem Impedanznetzwerk (50) zur Erzeugung von Signalen mittlerer Stufe aus den Ausgangssignalen des besagten Mikroprozessors.

## Claims

1. Method for controlling a display with liquid crystal segment (1), wherein alternating control signals (e1, e2, b1, b2) are applied to said segments (1) so as to control their opacity, wherein the method comprises the following steps:
determining the value of the supply voltage (Vdd) by comparison with a reference value,
adapting the shape of the at least some said signals depending on the determined value of the supply voltage (Vdd) so as to compensate at least partially the variations of the average voltage rms applied onto said segments caused by the variations of the supply voltage,
**characterized in that** the adaptation comprises the following step:
adding to said alternating control signal additional individual pulses during a control cycle of a segment (1) so as to reduce the signal's cycle ratio between the segment terminals when said determined value of the supply voltage exceeds a first threshold.

2. Method according to the preceding claim, comprising, when said determined value of the supply voltage is below a second threshold, a step of adding to said alternating control signal additional individual pulses during a control cycle of a segment (1) so as to increase the signal's cycle ratio between the segment terminals.

3. Method according to the preceding claim, wherein the value of said or of at least one of said first and second thresholds is adjusted manually.

4. Method according to one the preceding claims, wherein the value of said or of at least one of said first and second thresholds depends on the ambient temperature and/or luminosity.

5. Method according to one the preceding claims, wherein the voltage (s1, s2, s3, s4) applied to each of said segments is determined by said alternating control signals (e1, e2, b1, b2) applied to two electrodes (110,111;120,121),
and wherein the shape of the signals applied to said two electrodes is modified depending on the supply voltage (Vdd).

6. Method according to one the preceding claims, wherein a first voltage (s1) is applied to a first segment (1) between a forward electrode (110) and a first rear electrode (120), and a second voltage (s2) is applied to a second segment (1) between said forward electrode (110) and a second rear electrode (121).

7. Method according to the preceding claim, wherein each control cycle (c) of each segment (1) comprises a first active phase during which the voltage (s1, s2, s3, s4) applied to the rear electrode (120, 121) oscillates between two first values, and a second phase (i), that is inactive, during which the voltage applied to the rear electrode (120, 121) oscillates between two values lower than said first values,
wherein the opacity state of said segment (1) depends principally on the voltage applied to the forward electrode (110, 111) of said segment (1) during said first phase.

8. Method according to the preceding claim, wherein the duration of said first phase is modified depending on said determined value of the supply voltage (Vdd).

9. Method according to one the preceding claims, wherein the form of said signals (e1, e2, b1, b2) depends on the ambient temperature and/or luminosity.

10. Circuit for controlling a display with liquid crystal segment (1), comprising a logic circuit (5, 5') capable of generating alternating control signals (e1, e2, b1, b2) to control the opacity of display segments when these signals are applied to such a display, with means for adapting the shape of said signals depending on the supply voltage (Vdd), comprising comparison means capable of determining whether the supply voltage (Vdd) is above or below one or several thresholds, and means for adapting the shape of said signals depending on the results of the comparison, **characterized in that** said means for adapting the shape of said signals comprise an adaptation means capable of adding to said alternating control signal additional individual pulses during a control cycle of a segment (1) so as to reduce the signal's cycle ratio between the segment terminals when said determined value of the supply voltage exceeds a first threshold.

11. Circuit according to claim 10, wherein the adaptation means comprise, when said determined value of the supply voltage is below a second threshold, the adding to said alternating control signal of additional individual pulses during a control cycle of a segment (1) so as to increase the signal's cycle ratio between the segment terminals.

12. Circuit according to one of the claims 10 or 11, wherein said logic circuit is constituted by a programmable element for executing a program in order to generate said signals.

13. Circuit according to the preceding claim, wherein said logic circuit comprises a microprocessor (5, 5') comprising logic outputs and at least one network of impedances (50) for generating intermediary level signals from the output signals of said microprocessor.
